# EUROPÄISCHE PATENTSCHRIFT

(11) **EP 3 474 719 B1**
(45) Veröffentlichungstag und Bekanntmachung des Hinweises auf die Patenterteilung: **09.12.2020**
(21) Anmeldenummer: 17729478.2
(22) Anmeldetag: 13.06.2017
(51) Int. Cl.: A47L 13/255, A47L 13/44

(54) **MOPPKOPF UND MOPP**
MOP HEAD AND MOP
TÊTE DE BALAI À FRANGES ET BALAI À FRANGES

(30) Priorität: 22.06.2016 DE 102016007543
(43) Veröffentlichungstag der Anmeldung: 01.05.2019
(73) Patentinhaber: Carl Freudenberg KG, 69469 Weinheim (DE)
(72) Erfinder: THYSON, Diana, 69469 Weinheim (DE); MORENO DEL RIO, Antonio, 08211 Castellar del Vallés (ES)
(86) Internationale Anmeldenummer: PCT/EP2017/064387
(87) Internationale Veröffentlichungsnummer: WO 2017/220376

(56) Entgegenhaltungen:
- EP-A1- 0 537 963
- WO-A1-97/40735
- CH-A5- 617 081
- DE-A1- 19 951 780
- DE-C1- 19 833 553
- DE-T2- 69 506 446
- GB-A- 994 131
- US-A- 3 336 620
- US-A- 3 501 796
- US-A- 5 784 746
- US-A1- 2008 016 640

## Beschreibung

### Technisches Gebiet

Die Erfindung betrifft einen Moppkopf und einen Mopp, der diesen Moppkopf umfasst, wobei der Moppkopf fransenförmig ausgebildete Reinigungstextilien und einen Tragkörper umfasst, wobei die Reinigungstextilien am Tragkörper festgelegt sind, wobei die Reinigungstextilien zu einer vormontierbaren Einheit zusammengefasst sind , wobei die vormontierbare Einheit und der Tragkörper miteinander verbunden sind, wobei die vormontierbare Einheit einen ersten und einen zweiten Verbindungsbereich aufweist, wobei in beiden Verbindungsbereichen jeweils die Reinigungstextilien zusammengefasst sind, wobei die beiden Verbindungsbereiche einander mit Abstand benachbart zugeordnet sind und wobei die Reinigungstextilien innerhalb des Abstands ohne Verbindung lose zueinander angeordnet sind.

### Stand der Technik

Ein solcher Moppkopf ist jeweils aus der US 3 501 796 A und der US 3 336 620 A bekannt. Die Reinigungstextilien der vormontierbaren Einheit sind in ihrer Längsrichtung betrachtet, etwa mittig durch einen Ring des Tragkörpers geführt, wobei der Tragkörper mit einem Stiel des Mopps verbunden ist.

Die Reinigungstextilien sind in Längsrichtung beiderseits des Rings jeweils durch eine Verbindung zusammengehalten, wobei die Verbindung durch ein flexibles Band gebildet ist, dass bedarfsweise mit Reinigungstextilien vernäht werden kann. Ein Großteil der von dem flexiblen Band umschlossenen Reinigungstextilien ist in jedem Fall lose und damit relativ beweglich zueinander angeordnet.
Eine entsprechende Verbindung ist zusätzlich in Längsrichtung beiderseits der Reinigungstextilien im Bereich der jeweils längsseitigen Enden der Reinigungstextilien angeordnet.
Alle Verbindungen haben primär die Aufgabe, ein unerwünschtes gegenseitiges Verknoten oder ein unerwünschtes gegenseitiges Verschieben der Reinigungstextilien bei Benutzung des Mopps zu verhindern.

Ähnliche Moppköpfe sind jeweils aus der GB 994,131 bekannt, ebenso wie aus der US 5,784,746 und der US 2008/0016640 A1. Auch hier sind jeweils bandförmige Verbindungen vorgesehen, um die Reinigungstextilien während der bestimmungsgemäßen Verwendung des Moppkopfs geordnet nebeneinander in Position zu halten.

Ein weiterer Moppkopf und ein Mopp, in dem ein solcher Moppkopf zur Anwendung gelangt,sind aus der DE 198 33 553 C1 bekannt. Der Moppfkopf umfasst Reinigungstextilien und einen kappenförmig ausgebildeten Tragkörper, wobei die Reinigungstextilien am Tragkörper festgelegt sind. Zumindest einige der Reinigungstextilien sind untereinander durch eine stoffschlüssige Verbindung verbunden und zu einer vormontierbaren Einheit zusammengefasst, wobei die vormontierbare Einheit und der Tragkörper miteinander verbunden sind. Die Reinigungstextilien werden durch saugfähige, flächige Streifen aus einem Textilmaterial gebildet, wobei die Reinigungstextilien im Wesentlichen quer zur Achse des Stiels des Mopps festgelegt sind.
Der Moppkopf umfasst außerdem einen Federkörper, der eine Aufspreizung der Streifen im Bereich des Tragkörpers bewirkt.

Die Reinigungstextilien bestehen aus einem laminierten Material, wobei ein pulverförmiger Schmelzkleber zur Anwendung gelangt. Das Laminat wird beispielsweise durch Verbügeln, also unter Einwirkung von Druck und Hitze hergestellt.

Aus der DE 1 428 470 ist ein Aufwischmopp bekannt, bei dem die Reinigungstextilien durch Fäden gebildet sind. Die Fäden sind parallel zueinander angeordnet, durch Bandstreifen zusammengehalten und bilden eine flache Lage. Die Enden der Fäden sind zur Vereinfachung der Weiterverarbeitung zunächst miteinander verbunden. Die Verbindung erfolgt mittels Papier- oder Plastikklebebändern, die bevorzugt auf nur einer Seite der Fäden aufgebracht sind. Die Fäden werden nach ihrer Verbindung miteinander vernäht.

Ein weiterer Moppkopf und ein solcher Mopp sind aus der EP 1 129 658 A1 bekannt.
Der Tragkörper umfasst eine Tragplatte, wobei an der Tragplatte auf der der zu reinigenden Fläche zugewandten Seite eine flexible Schlaufe nach Art eines Kabelbinders befestigbar ist. Die fransenförmig ausgebildeten Reinigungstextilien sind einander lose zugeordnet, als loses Bündel zusammengefasst und durch die flexible Schlaufe am Tragkörper festgelegt. Die Reinigungstextilien sind zwischen der Schlaufe und der Tragplatte eingeklemmt und im Wesentlichen kraftschlüssig in ihrer Position gehalten. Dabei ist jedoch zu beachten, dass die einzelnen Reinigungstextilien während der bestimmungsgemäßen Verwendung des Moppkopfs nur unzureichend in ihrer Position gehalten sind, insbesondere dann, wenn die Haftreibung zwischen den Reinigungstextilien reduzierende Reinigungsmittel zur Anwendung gelangen und/oder die Reinigungstextilien auf Zug belastet werden, zum Beispiel dann, wenn die Reinigungstextilien an Kanten der zu reinigenden Flächen hängen bleiben.

### Darstellung der Erfindung

Der Erfindung liegt die Aufgabe zu Grunde, einen Moppkopf und einen Mopp, der diesen Moppkopf umfasst, jeweils derart weiterzuentwickeln, dass die Reinigungstextilien während der bestimmungsgemäßen Verwendung von Moppkopf und Mopp zuverlässig in ihrer jeweiligen Position gehalten werden, dass die Klemmung der Einheit am Tragkörper verbessert wird und dass der Moppkopf und der Mopp deshalb gleichbleibend gute Gebrauchseigenschaften während einer langen Gebrauchsdauer aufweisen.

Diese Aufgabe wird erfindungsgemäß durch einen Moppkopf und einen Mopp jeweils mit den Merkmalen aus den unabhängigen Patentansprüchen gelöst. Auf vorteilhafte Ausgestaltungen nehmen die Unteransprüche Bezug.

Zur Lösung der Aufgabe ist es vorgesehen, dass der Tragkörper kappenförmig ausgebildet ist, dass zumindest einige der Reinigungstextilien untereinander durch eine stoffschlüssige Verbindung verbunden sind und dass die Reinigungstextilien innerhalb des Abstandsbezogen auf die stoffschlüssige Verbindung - vergleichsweise voluminös sind.

Die vormontierbare Einheit weist einen ersten und einen zweiten Verbindungsbereich auf, wobei in beiden Verbindungsbereichen jeweils die Reinigungstextilien zusammengefasst und untereinander durch die stoffschlüssige Verbindung verbunden sind. Durch den zweiten Verbindungsbereich ist die mechanische Belastung pro Verbindungsbereich, bezogen auf nur einen Verbindungsbereich, reduziert. Die Sicherheit gegen ein Herausreißen einzelner Reinigungstextilien oder Teilen davon aus der vormontierbaren Einheit ist durch das Vorsehen von zwei Verbindungsbereichen vergrößert.

Die beiden Verbindungsbereiche sind einander mit Abstand benachbart zugeordnet. Eine solche Ausgestaltung ist insbesondere dann von Vorteil, wenn die Reinigungstextilien innerhalb des Abstands ohne Verbindung lose zueinander angeordnet und dadurch - bezogen auf die Verbindungsbereiche - vergleichsweise voluminös sind. Für eine dauerhaltbare und zuverlässige Klemmung der Einheit am Tragkörper kann das größere und stärker deformierbare Volumen der Reinigungstextilien im Abstand von Vorteil sein.

Für die Dauerhaltbarkeit des Moppkopfs und um gleichbleibend gute Gebrauchseigenschaften des Mopps während einer langen Gebrauchsdauer zu gewährleisten, ist es von entscheidender Wichtigkeit, dass die Reinigungstextilien untereinander durch eine stoffschlüssige Verbindung verbunden sind. Die Reinigungstextilien sind dadurch in ihrer Position relativ zueinander fixiert. Auch dann, wenn eine mit einem Reinigungsmittel versetzte Reinigungsflüssigkeit zur Anwendung gelangt und das Reinigungsmittel die Haftreibung zwischen den Reinigungstextilien reduziert und/oder wenn die Reinigungstextilien während der bestimmungsgemäßen Verwendung an Kanten hängen bleiben, hat das keinen nachteiligen Einfluss auf die Positionierung der Reinigungstextilien relativ zueinander und auf die Gebrauchsdauer des Mopps. Durch die stoffschlüssige Verbindung der Reinigungstextilien untereinander ist die vormontierbare Einheit besonders formstabil, so dass gleichbleibend gute Gebrauchseigenschaften während der gesamten Gebrauchsdauer stets gewährleistet sind.
Die Verbindung der vormontierbaren Einheit mit dem Tragkörper kann auf herkömmliche Weise erfolgen. Zum Beispiel dadurch, dass eine Klemmverbindung vorgesehen ist.
Durch die Zusammenfassung der Reinigungstextilien in der vormontierbaren Einheit ist die Montage des Moppkopfs/ des Mopps besonders einfach, weil nur wenige Teile miteinander zu montieren sind. Die Reinigungstextilien werden als eine Einheit am Tragkörper festgelegt.

Gemäß einer vorteilhaften Ausgestaltung kann es vorgesehen sein, dass die vormontierbare Einheit zumindest einen ersten Verbindungsbereich aufweist, in dem die Reinigungstextilien zusammengefasst und untereinander durch die stoffschlüssige Verbindung verbunden sind. Im Verbindungsbereich sind die Reinigungstextilien relativ ortsfest zueinander angeordnet. Eine Relativbewegung der Reinigungstextilien im Verbindungsbereich kann nicht erfolgen.

Generell kann die stoffschlüssige Verbindung der Reinigungstextilien untereinander auf unterschiedliche Arten vorgenommen werden.
Als besonders vorteilhaft hat sich eine stoffschlüssige Verbindung der Reinigungstextilien untereinander herausgestellt, die durch eine Ultraschall-Schweißverbindung gebildet ist. Eine solche Ultraschall-Schweißverbindung hat den Vorteil, dass sie prozesssicher, schnell und kostengünstig durchführbar ist. Die Ultraschall-Schweißverbindung erfolgt in den Verbindungsbereichen, wobei die Verbindungsbereiche, bezogen auf die daran angrenzenden Bereiche der Einheit, durch die Verschweißung ein relativ kleineres Volumen aufweisen. In den Verbindungsbereichen sind die Reinigungstextilien zumindest teilweise miteinander verschmolzen.

Die vormontierbare Einheit kann im gebrauchsfertigen Zustand des Moppkopfs eine im Wesentlichen glockenförmige Gestalt aufweisen, wobei der erste oder der erste und der zweite Verbindungsbereich im Wesentlichen im Scheitelpunkt der vormontierbaren Einheit angeordnet sind. Eine glockenförmige Gestalt von Reinigungstextilien ist an sich bekannt, zum Beispiel aus der eingangs genannten EP 1 129 658 A1.
Bei dem erfindungsgemäßen Moppkopf ist jedoch von Vorteil, dass die im Wesentlichen glockenförmige Gestalt durch die stoffschlüssige Verbindung der Reinigungstextilien untereinander während der gesamten Gebrauchsdauer des Moppkopfs unverändert erhalten bleibt, weil eine Relativverlagerung der Reinigungstextilien zueinander zuverlässig ausgeschlossen ist.

Die vormontierbare Einheit kann mittels eines Pins geklemmt am Tragkörper festgelegt sein. Durch den Pin wird die vormontierbare Einheit kraft- und/oder formschlüssig am Tragkörper gehalten. Ein Formschluss kann zum Beispiel dadurch erfolgen, dass der Tragkörper auf der der Einheit zugewandten Seite die Oberflächenprofilierung aufweist, die sich formschlüssig in die Einheit verkrallt.

Der Tragkörper kann aus einem polymeren Werkstoff bestehen und eine Aufnahme für den Pin aufweisen. Tragkörper aus einem polymeren Werkstoff haben sich für Reinigungsgeräte bewährt. Solche Tragkörper sind einfach und kostengünstig herstellbar und gegen übliche Reinigungsmittel resistent.

Gemäß einer vorteilhaften Ausgestaltung kann es vorgesehen sein, dass der Tragkörper die Verbindungsbereiche vollständig überdeckt. Durch eine solche Ausgestaltung sind die Verbindungsbereiche vor äußeren Einflüssen gut geschützt. Darüber hinaus weist der Moppkopf dadurch ein ästhetisches Erscheinungsbild auf, weil nur nicht-stoffschlüssig verbundene, einander lose zugeordnete Reinigungstextilien unter dem kappenförmigen Tragkörper nach außen treten.

Die Reinigungstextilien können als Reinigungsfäden, Reinigungsgarne oder Reinigungsstreifen ausgebildet sein. Die Reinigungsfäden, Reinigungsgarne oder Reinigungsstreifen können hinsichtlich ihrer Aufgaben problemlos an die jeweiligen Gegebenheiten des Anwendungsfalles angepasst werden. Die Reinigungsfäden, Reinigungsgarne oder Reinigungsstreifen können dabei zum Beispiel hinsichtlich Reinigungsleistung, Wasseraufnahme oder Wasserabgabe optimiert sein.

Der Mopp, der den zuvor beschriebenen Moppkopf umfasst, umfasst außerdem einen Stiel, wobei der Moppkopf und der Stiel miteinander verbunden sind.

### Kurzbeschreibung der Zeichnung

Ein Ausführungsbeispiel des erfindungsgemäßen Mopps, der den erfindungsgemäßen Moppkopf umfasst, ist in den Figuren 1 und 2 gezeigt und wird nachfolgend näher beschrieben.

Die Figuren 1 und 2 zeigen jeweils in schematischer Darstellung:
- Figur 1: ein Ausführungsbeispiel des erfindungsgemäßen Mopps mit dem erfindungsgemäßen Moppkopf, wobei der Moppkopf mit dem Stiel zum Mopp komplettiert ist,
- Figur 2: eine Ansicht der vormontierbaren Einheit von oben oder von unten im Bereich der beiden Verbindungsbereiche.

### Ausführung der Erfindung

In Figur 1 ist ein Ausführungsbeispiel des erfindungsgemäßen Mopps gezeigt. Der Mopp umfasst den Moppkopf 11 mit seinen fransenförmig ausgebildeten Reinigungstextilien 1 und dem kappenförmigen Tragkörper 2.
Die Reinigungstextilien 1 sind in diesem Ausführungsbeispiel als Reinigungsfäden oder Reinigungsgarne ausgebildet und am Tragkörper 2, der aus einem polymeren Werkstoff besteht, festgelegt.

Alle Reinigungstextilien 1 sind untereinander durch eine stoffschlüssige Verbindung 3 in Form einer Ultraschall-Schweißverbindung verbunden und zu der vormontierbaren Einheit 4 zusammengefasst. Die vormontierbare Einheit 4 hat im hier gezeigten gebrauchsfertigen Zustand des Moppkopfs 1leine im Wesentlichen glockenförmige Gestalt 8 und ist mittels des schematisch dargestellten Pins 10 am Tragkörper 2 kraft- und/oder formschlüssig gehalten.

In Figur 2 ist ein Ausschnitt aus der vormontierbaren Einheit 4 gezeigt. Die Reinigungstextilien 1 sind durch die stoffschlüssige Verbindung 3 in Form einer Ultraschall-Schweißverbindung untereinander zu der vormontierbaren Einheit 4 zusammengefasst, wobei die vormontierbare Einheit 4 die beiden hier gezeigten Verbindungsbereiche 5, 6 aufweist.
Die beiden Verbindungsbereiche 5, 6 sind einander mit Abstand 7 benachbart zugeordnet und im gebrauchsfertigen Zustand des Mopps, wie in Figur 1 gezeigt, im Wesentlichen im Scheitelpunkt 9 der vormontierbaren Einheit 4 angeordnet.
Der Tragkörper 2 überdeckt die Verbindungsbereiche 5, 6 im gebrauchsfertigen Zustand des Moppkopfs 11 vollständig.

Wie in Figur 2 zu erkennen, ist der Werkstoff, aus dem die Reinigungstextilien 1 bestehen, im Bereich der stoffschlüssigen Verbindung 3 verschweißt, die Reinigungstextilien 1 sind in diesem Bereich zumindest teilweise miteinander verschmolzen und die Einheit 4 weist in den Verbindungsbereichen 5, 6 dadurch ein relativ kleineres Volumen auf.

Der in Figur 1 gezeigte Mopp umfasst praktisch nur drei Einzelteile, so dass die Montage einfach und die Gefahr von Montagefehlern auf ein Minimum begrenzt ist. Der Mopp besteht aus der am Tragkörper 2 montierten Einheit 4 und dem Stiel 12.

Alle fransenförmig ausgebildeten Reinigungstextilien 1 sind durch die stoffschlüssige Verbindung 3 unverlierbar miteinander verbunden, wobei durch die stoffschlüssige Verbindung 3 die Position der Reinigungstextilien 1 relativ zueinander auf einfache Art und Weise fixiert ist.

## Patentansprüche

1. Moppkopf, umfassend fransenförmig ausgebildete Reinigungstextilien (1) und einen Tragkörper (2), wobei die Reinigungstextilien (1) am Tragkörper (2) festgelegt sind, wobei die Reinigungstextilien (1) zu einer vormontierbaren Einheit (4) zusammengefasst sind, wobei die vormontierbare Einheit (4) und der Tragkörper (2) miteinander verbunden sind, wobei die vormontierbare Einheit (4) einen ersten (5) und einen zweiten Verbindungsbereich (6) aufweist, wobei in beiden Verbindungsbereichen (5, 6) jeweils die Reinigungstextilien (1) zusammengefasst sind, wobei die beiden Verbindungsbereiche (5, 6) einander mit Abstand benachbart zugeordnet sind und wobei die Reinigungstextilien (1) innerhalb des Abstands (7) ohne Verbindung lose zueinander angeordnet sind, **dadurch gekennzeichnet, dass** der Tragkörper (2) kappenförmig ausgebildet ist, dass zumindest einige der Reinigungstextilien (1) untereinander durch eine stoffschlüssige Verbindung (3) verbunden sind und dass die Reinigungstextilien (1) innerhalb des Abstands (7) - bezogen auf die stoffschlüssige Verbindung (3) - vergleichsweise voluminös sind.

2. Moppkopf nach Anspruch 1, **dadurch gekennzeichnet, dass** der Tragkörper (2) auf der der Einheit (4) zugewandten Seite eine Oberflächenprofilierung aufweist.

3. Moppkopf nach einem der Ansprüche 1 oder 2, **dadurch gekennzeichnet, dass** alle Reinigungstextilien (1) untereinander durch die stoffschlüssige Verbindung (3) verbunden und in der vormontierbaren Einheit (4) zusammengefasst sind.

4. Moppkopf nach einem der Ansprüche 1 bis 3, **dadurch gekennzeichnet, dass** die vormontierbare Einheit (4) zumindest einen ersten Verbindungsbereich (5) aufweist, in dem die Reinigungstextilien (1) zusammengefasst und untereinander durch die stoffschlüssige Verbindung (3) verbunden sind.

5. Moppkopf nach einem der Ansprüche 1 bis 4, **dadurch gekennzeichnet, dass** die stoffschlüssige Verbindung (3) der Reinigungstextilien (1) untereinander durch eine Ultraschall-Schweißverbindung gebildet ist.

6. Moppkopf nach einem der Ansprüche 1 bis 5, **dadurch gekennzeichnet, dass** die vormontierbare Einheit (4) im gebrauchsfertigen Zustand des Moppkopfs eine im Wesentlichen glockenförmige Gestalt (8) aufweist und dass der erste (5) oder der erste (5) und der zweite Verbindungsbereich (6) im Wesentlichen im Scheitelpunkt (9) der vormontierbaren Einheit (4) angeordnet sind.

7. Moppkopf nach einem der Ansprüche 1 bis 6, **dadurch gekennzeichnet, dass** die vormontierbare Einheit (4) mittels eines Pins (10) geklemmt am Tragkörper (2) festgelegt ist.

8. Moppkopf nach Anspruch 7, **dadurch gekennzeichnet, dass** der Tragkörper (2) aus einem polymeren Werkstoff besteht und eine Aufnahme für den Pin (10) aufweist.

9. Moppkopf nach einem der Ansprüche 1 bis 8, **dadurch gekennzeichnet, dass** der Tragkörper (2) die Verbindungsbereiche (5, 6) vollständig überdeckt.

10. Moppkopf nach einem der Ansprüche 1 bis 9, **dadurch gekennzeichnet, dass** die Reinigungstextilien (1) als Reinigungsfäden, Reinigungsgarne oder Reinigungsstreifen ausgebildet sind.

11. Mopp, umfassend einen Moppkopf (11) nach einem der voranstehenden Ansprüche und einen Stiel (12), die miteinander verbunden sind.

## Claims

1. Mop head, comprising cleaning textiles (1) in the form of fringes, and a supporting body (2), wherein the cleaning textiles (1) are fixed on the supporting body (2), wherein the cleaning textiles (1) are combined to form a preassemblable unit (4), wherein the preassemblable unit (4) and the supporting body (2) are connected to each other, wherein the preassemblable unit (4) has a first connecting region (5) and a second connecting region (6), wherein the cleaning textiles (1) are in each case combined in the two connecting regions (5, 6), wherein the two connecting regions (5, 6) are assigned adjacent to each other with a spacing, and wherein the cleaning textiles (1) are arranged loosely with respect to one another without being connected within the spacing (7), **characterized in that** the supporting body (2) is cap-shaped, **in that** at least some of the cleaning textiles (1) are connected to one another by a cohesively bonded connection (3), and **in that** the cleaning textiles (1) within the spacing (7) are comparatively voluminous - with respect to the cohesively bonded connection (3).

2. Mop head according to Claim 1, **characterized in that** the supporting body (2) has a surface profiling on the side facing the unit (4).

3. Mop head according to one of Claims 1 or 2, **characterized in that** all of the cleaning textiles (1) are connected to one another by the cohesively bonded connection (3) and are combined in the preassemblable unit (4).

4. Mop head according to one of Claims 1 to 3, **characterized in that** the preassemblable unit (4) has at least one first connecting region (5) in which the cleaning textiles (1) are combined and are connected to one another by the cohesively bonded connection (3).

5. Mop head according to one of Claims 1 to 4, **characterized in that** the cohesively bonded connection (3) of the connecting textiles (1) to one another is formed by an ultrasonic weld connection.

6. Mop head according to one of Claims 1 to 5, **characterized in that** the preassemblable unit (4) has a substantially bell-shaped form (8) in the state of the mop head ready for use, and **in that** the first connecting region (5) or the first connecting region (5) and the second connecting region (6) is or are arranged substantially at the apex point (9) of the preassemblable unit (4).

7. Mop head according to one of Claims 1 to 6, **characterized in that** the preassemblable unit (4) is fixed to the supporting body (2) in a manner clamped by means of a pin (10).

8. Mop head according to Claim 7, **characterized in that** the supporting body (2) is composed of a polymeric material and has a receptacle for the pin (10).

9. Mop head according to one of Claims 1 to 8, **characterized in that** the supporting body (2) completely covers the connecting regions (5, 6).

10. Mop head according to one of Claims 1 to 9, **characterized in that** the cleaning textiles (1) are in the form of cleaning threads, cleaning yarns or cleaning strips.

11. Mop, comprising a mop head (11) according to one of the preceding claims and a handle (12) which are connected to each other.

## Revendications

1. Tête de serpillière comprenant des textiles de nettoyage (1) configurés en forme de franges ainsi qu'un corps de support (2),
les textiles de nettoyage (1) étant fixés sur le corps de support (2),
les textiles de nettoyage (1) étant rassemblés en une unité (4) apte à être prémontée,
l'unité (4) apte à être prémontée et le corps de support (2) étant reliés l'une à l'autre,
l'unité (4) apte à être prémontée présentant une première (5) et une deuxième partie de liaison (6),
les textiles de nettoyage (1) étant rassemblés dans chacune des deux parties de liaison (5, 6),
les deux parties de liaison (5, 6) étant associées l'une à l'autre à petite distance l'une de l'autre et les textiles de nettoyage (1) étant disposés lâchement les uns par rapport aux autres à l'intérieur de la distance (7) sans être reliés les uns aux autres,
**caractérisée en ce que**
le corps de support (2) est configuré en forme de coiffe,
**en ce qu'**au moins certains textiles de nettoyage (1) sont reliés les uns aux autres par une liaison (3) en correspondance de matière et
**en ce qu'**à l'intérieur de la distance (7), les textiles de nettoyage (1) sont plus volumineux que la liaison (3) en correspondance de matière.

2. Tête de serpillière selon la revendication 1, **caractérisée en ce que** sur son côté tourné vers l'unité (4), le corps de support (2) présente une profilation de sa surface.

3. Tête de serpillière selon l'une quelconque des revendications 1 ou 2, **caractérisée en ce que** tous les textiles de nettoyage (1) sont reliés les uns aux autres par la liaison (3) en correspondance de matière et sont rassemblés dans l'unité (4) apte à être prémontée.

4. Tête de serpillière selon l'une quelconque des revendications 1 à 3, **caractérisée en ce que** l'unité (4) apte à être prémontée présente au moins une première partie de liaison (5) dans laquelle les textiles de nettoyage (1) sont rassemblés et sont reliés les uns aux autres par la liaison (3) en correspondance de matière.

5. Tête de serpillière selon l'une quelconque des revendications 1 à 4, **caractérisée en ce que** la liaison (3) en correspondance de matière qui relie les uns aux autres les textiles de nettoyage (1) est formée d'une liaison soudée par ultrasons.

6. Tête de serpillière selon l'une quelconque des revendications 1 à 5, **caractérisée en ce que** l'unité (4) apte à être prémontée présente une forme (8) en cloche lorsque la tête de serpillière est prête à l'emploi et **en ce que** la première partie de liaison (5) ou la première partie de liaison (5) et la deuxième partie de liaison (6) sont disposées essentiellement au sommet (9) de l'unité (4) apte à être prémontée.

7. Tête de serpillière selon l'une quelconque des revendications 1 à 6, **caractérisée en ce que** l'unité (4) apte à être prémontée est immobilisée sur le corps de support (2) au moyen d'un goujon de serrage (10).

8. Tête de serpillière selon la revendication 7, **caractérisée en ce que** le corps de support (2) est constitué d'un matériau polymère et présente un logement pour le goujon (10).

9. Tête de serpillière selon l'une quelconque des revendications 1 à 8, **caractérisée en ce que** le corps de support (2) recouvre complètement les parties de liaison (5, 6).

10. Tête de serpillière selon l'une quelconque des revendications 1 à 9, **caractérisée en ce que** les textiles de nettoyage (1) sont configurés comme fils de nettoyage simples, fils de nettoyage composés ou rubans de nettoyage.

11. Serpillière comprenant une tête de serpillière (11) et un manche (12) relié à la tête.
